# EUROPÄISCHE PATENTSCHRIFT

(11) **EP 0 630 595 B1**
(45) Veröffentlichungstag und Bekanntmachung des Hinweises auf die Patenterteilung: **23.08.2000**
(21) Anmeldenummer: 94109362.7
(22) Anmeldetag: 17.06.1994
(51) Int. Cl.: A45D 2/22, A45D 2/24

(54) **Lockenwickler für eine Kaltwelle**
Hair curler for a cold wave
Bigoudi pour une ondulation permanente à froid

(30) Priorität: 24.06.1993 DE 4320972
(43) Veröffentlichungstag der Anmeldung: 28.12.1994
(73) Patentinhaber: Wiegner, Georg, Tsimshatsui, Hong Kong (CN)
(72) Erfinder: Kim, Hyeong Sook (Morin), Tsimshatsui, Hong Kong (CN)
(74) Vertreter: Sparing Röhl Henseler Patentanwälte

(56) Entgegenhaltungen:
- EP-A- 0 197 208
- EP-A- 0 460 452
- DE-A- 3 616 076
- FR-A- 2 503 996
- US-A- 2 331 065
- US-A- 2 747 585
- US-A- 2 825 344
- US-A- 3 204 646
- US-A- 3 388 709
- US-A- 3 881 500

## Beschreibung

Die Erfindung betrifft einen Lockenwickler für eine Dauerwelle mit einem hohlzylindrischen Wicklerkörper geringen Durchmessers nach dem Oberbegriff des Anspruchs 1.

Aus der US-A-2,747,585 ist ein Kaltwell-Wickler der genannten Art zur Herstellung von Dauerwellen bekannt. Dieser Lockenwickler umfaßt einen Wickelkörper, der einen Behälter zur Aufnahme eines Haarbehandlungsmittels bildet. Dazu ist in dem Wicklerkörper eine Kammer ausgebildet, die mit dem Haarbehandlungsmittel füllbar ist. Der Wicklerkörper ist folglich ein Vollkörper, in den die Kammer eingelassen ist. Damit das in der Kammer enthaltene Haarbehandlungsmittel austreten kann, weist der Wicklerkörper Lochkanäle auf, durch die das Haarbehandlungsmittel in das auf den Wicklerkörper aufgerollte Haar eindringen kann. Alternativ zu der unmittelbaren Füllung der Kammer kann an dem Wicklerkörper ein Außenspeicher für das Haarbehandlungsmittel befestigt sein. Der Austritt des Haarbehandlungsmittels von dem Außenspeicher in die Kammer erfolgt über das Lösen eines Verschlußstopfens. Die Durchtränkung des Haares mit Haarbehandlungsmittel ist bei einem solchen Wickler nur unvollkommen, so daß das Ergebnis mangelhaft ist. Erfolgt die anschließende Fixierung ebenfalls unvollkommen, so kann das Ergebnis katastrophal sein, insbesondere zu einer totalen oder teilweisen Verflüssigung der Haarsubstanz und damit zu einem Verlust ganzer Haarpartien führen. Ein weiteres Problem besteht in der größtenteils geschlossenen Wickler-Oberfläche, auf der die Flüssigkeit sich staut, da keine Penetration in oder durch den Wickler möglich ist.

Die Kosten und der Zeitaufwand für eine Kaltwell-Behandlung beim Frisör sind erheblich und können oft von modernen, berufstätigen Frauen nicht aufgebracht werden. Daher besteht ein starker Trend zur "Do it Yourself" Heimbehandlung.

Aus der DE 36 16 076 A1 ist ein Kaltwell-Wickler bekannt, der mit einer Druckflüssigkeit beaufschlagbar ist, die aus einem Flüssigkeitsbehälter stammt. Der Lockenwickler besteht wiederum aus einem Vollkörper mit einem zentralen Längskanal mit relativ kleinem Querschnitt. Von dem zentralen Längskanal geht eine große Anzahl von radialen Kanälen aus, die am Mantelkörper verteilt angeordnete Lochungen bilden. Auch hier treten die zuvor genannten Nachteile auf.

Aufgabe der Erfindung ist es daher, einen Kaltwell-Wickler der genannten Art zu schaffen, der bei einfacher Konstruktion, geringem Gewicht und einfacher Handhabung eine vollständige und gleichmäßige Durchtränkung der Haarwicklung erlaubt.

Diese Aufgabe wird durch die kennzeichnenden Merkmale des Anspruchs 1 gelöst.

Ein solcher Lockenwickler hat folgende Vorteile:
Er ist extrem leicht.
Er ist völlig luft- und flüssigkeitsdurchlässig.
Die völlige Durchtränkung des Haarbündels ist gewährleistet.
Es erfolgt keine Stau- oder Nestbildung von Weil- oder Fixierflüssigkeit.
Die Aufwickeltechnik ist wesentlich vereinfacht.

Vorteilhafte Ausgestaltungen der Erfindung sind in den Unteransprüchen aufgeführt.

Ausführungsbeispiele der Erfindung sind in den Zeichnungen dargestellt und werden im folgenden näher beschrieben. Es zeigen:
- Figur 1:: Eine Seitenansicht einer ersten Ausbildungsform.
- Figur 2:: Eine Unteransicht der ersten Ausbildungsform.
- Figur 3:: Eine Seitenansicht einer zweiten Ausbildungsform mit teilweise geschlossenem Gitter.
- Figur 4:: Eine Seitenansicht der ersten Ausbildungsform mit Spannband.
- Figur 5:: Ein Spannband.
- Figur 6:: Einen Spannbügel.
- Figur 7:: Eine Seitenansicht der ersten Ausführungsform mit außen befestigten Klett-, (Haken-) oder Schlaufenband und
- Figur 8:: die Ausführungsform nach Figur 1, mit angesetzter Sprühdose mit Weilmittel oder Fixierer.

Ein hohlzylindrischer Spritzgußkörper 1 aus Kunststroff - vorzugsweise Polystyrol oder Polypropylen -, der in den äußeren Abmessungen (Länge und Durchmesser) dem üblichen Standard entspricht, ist innen völlig zylindrisch. Ein Ende des rohrartigen Körpers 1 ist geschlossen durch ein Kunststoffteil 2 größeren Durchmessers und weist dort eine zapfenförmige Befestigungsvorrichtung 3 für ein Spannband 4 auf. Das andere Ende des rohrartigen Körpers weist auch ein Kunststoffteil 5 größeren Durchmessers auf und ist völlig offen mit Einkerbungen 6 an der äußeren Peripherie zur Aufnahme der anderen Seite des Spannbandes 4. Stattdessen kann auch ein Haltebügel 14 befestigt sein.

Die Wandung des rohrartigen Wicklerkörpers 1 ist ein grobmaschiges Gitter mit zahlreichen Öffnungen, durch die Flüssigkeit und Luft völlig ungehindert hindurchtreten können. Die rechteckigen, insbesondere quadratischen Gitteröffnungen 11 haben einen Breite und Höhe von 1 bis 7 mm, vorzugsweise von 1,5 bis 3 mm. Ringförmige Stabiliesierungsringe 7 bringen die erforderliche statische Festigkeit.

Beide Enden des Wicklerkörpers 1 haben einen vergrößterten Durchmesser, auf deren Peripherie Rillungen 15 zur besseren Handhabung angebracht sind.

Die Öffnungen 11 können auch eine andere Form haben, insbesondere rund oder oval sein. Das Gitter braucht sich nicht über die gesamte Länge des Körers 1 zu erstrecken. Im Ausführungsbeispiel nach Figur 3 ist das Gitter nur im mittleren Bereich 12 nicht aber in den Endbereichen 13 angeordnet. Die Endbereiche 13 sind vielmehr verschlossen und damit undurchlässig.

In das offene Ende des Wicklers kann die Auslaßspitze 8 einer Sprühdose 9 eingesteckt werden und in einfachster Weise Flüssigkeit, Aerosolschaum, Lotion usw. eingedrückt werden, wodurch die inneren Lagen Haare auf dem Wickler unmittelbar benetzt werden. Somit wird die gleichmäßige Benetzung des gesamten Haarbündels garantiert.

In einer besonderen Ausführungsform ist der gleiche Wickler auf seinem äußeren Umfang teilweise oder ganz mit hochluft- und flüssigkeitsdurchlässigem Haken- oder Schlingenband 10 beschichtet, um das Anfangsfestlegen des Haares bei Beginn des Wickelprozesses zu erleichtern. Auch kann das Innere des rohrförmigen Wicklers völlig oder zum Teil mit saugfähigem Material gefüllt sein.

## Patentansprüche

1. Lockenwickler für eine Dauerwelle mit einem hohlzylindrischen Wicklerkörper (1) geringen Durchmessers, der an einem Ende (2) geschlossen und am anderen Ende (5) eine dem inneren Durchmesser des rohrförmigen Körpers entsprechende Öffnung aufweist, in die Haarbehandlungsmittel einbringbar sind, und mit einem beidseitig an dem Wicklerkörper (1) befestigbaren Haltemittel, insbesondere eines Spannbandes (4) oder Spannbügels (14), **dadurch gekennzeichnet**, daß eine zylindrische Wandung des Wicklerkörpers (1) zumindest in einem mittleren Bereich (12) eine gitterförmige Struktur aus sich kreuzenden Stäben aufweist und das andere Ende (5) des Wicklerkörpers (1) eine Steckbuchse in kronenförmiger Gestalt mit mehreren Einkerbungen (6) zur Aufnahme eines Auslasses einer das Haarbehandlungsmittel enthaltenden Sprühdose bildet, wobei in den Einkerbungen (6) das Haltemittel (4, 14) einseitig befestigbar ist.

2. Lockenwickler nach Anspruch 1, dadurch gekennzeichnet, daß der rohrförmige Wicklerkörper umlaufende Stabilisierungsringe (7) aufweist.

3. Lockenwickler nach einem der vorherigen Ansprüche, dadurch gekennzeichnet, daß beide Enden (2, 5) des Wicklerkörpers (1) einen vergrößerten Durchmesser haben, auf deren Peripherie Rillungen (15) zur besseren Handhabung angebracht sind.

4. Lockenwickler nach einem der vorherigen Ansprüche, dadurch gekennzeichnet, daß das geschlossene Ende (2) des Wicklerkörpers (1) eine kugelförmige Aufnahme für die Öse des Spannbandes (4) aufweist, die auch für die Einrast-Vorrichtung eines Spannbügels (14) verwendbar ist.

5. Lockenwickler nach einem der vorherigen Ansprüche, dadurch gekennzeichnet, daß das kronenförmige offene Ende (5) einen größeren inneren Durchmesser hat als der innere Durchmesser des rohrförmigen Wicklerkörpers (1).

6. Lockenwickler nach einem der vorherigen Ansprüche, dadurch gekennzeichnet, daß die gitterförmige Wandung des Wicklers ganz oder zum Teil mit hoch-luftdurchlässigen Nylon-Haken oder Schlingen- bzw. Pilzband (10) umlegt ist.

7. Lockenwickler nach einem der vorherigen Ansprüche, dadurch gekennzeichnet, daß die gitterförmige Wandung auf ihrem Umfang zu den Endseiten (13) hin geschlossen ist.

8. Lockenwickler nach einem der vorherigen Ansprüche, dadurch gekennzeichnet, daß das Innere des rohrförmigen Wicklers völlig oder zum Teil mit saugfähigem Material gefüllt ist.

## Claims

1. Hair roller for a permanent wave, having a hollow cylindrical roller body (1) of small diameter, which at one end (2) is closed and at the other end (5) has an opening corresponding to the internal diameter of the tubular body, into which opening hair treatment agents can be introduced, and having a holding means, especially a fastening band (4) or fastening clip (14), which is arranged to be attached to the roller body (1) at both ends, **characterized in that** a cylindrical wall of the roller body (1) has, at least in a central region (12), a lattice-like structure composed of rods which cross one another, and the other end (5) of the roller body (1) forms, for accommodating an outlet of a spray container holding the hair treatment agent, an insertion socket of crown-shaped construction having a plurality of notches (6), in which notches (6) one end of the holding means (4, 14) is arranged to be attached.

2. Hair roller according to claim 1, characterized in that the tubular roller body has encircling stabilisation rings (7).

3. Hair roller according to one of the preceding claims, characterized in that both ends (2, 5) of the roller body (1) have an enlarged diameter, on the periphery of which ends (2, 5) there are arranged grooves (15) for better handling.

4. Hair roller according to one of the preceding claims, characterized in that the closed end (2) of the roller body (1) has a spherical seating for the loop of the fastening band (4), which seating can also be used for the snap-fit device of a fastening clip (14).

5. Hair roller according to one of the preceding claims, characterized in that the crown-shaped open end (5) has an internal diameter larger than the internal diameter of the tubular roller body (1).

6. Hair roller according to one of the preceding claims, characterized in that the lattice-like wall of the roller is completely or partially surrounded by a highly air-permeable band (10) having nylon hooks or loops or mushroom-shaped elements.

7. Hair roller according to one of the preceding claims, characterized in that, near the ends (13), the lattice-like wall is closed at its circumference.

8. Hair roller according to one of the preceding claims, characterized in that the interior of the tubular roller is completely or partially filled with absorbent material.

## Revendications

1. Bigoudi pour permanente, comprenant un corps d'enroulement cylindrique creux (1) de petit diamètre, qui est fermé à une extrémité (2) et présente à l'autre extrémité (5) une ouverture correspondant au diamètre intérieur du corps tubulaire et dans laquelle on peut introduire des agents de traitement capillaire, et des moyens de retenue qui peuvent être fixés au corps d'enroulement (1) sur les deux côtés, en particulier, une bande de serrage (4) ou un étrier de serrage (14), caractérisé en ce qu'une paroi cylindrique du corps d'enroulement (1) présente, au moins dans une région centrale (12), une structure en forme de grille faite de barreaux qui se croisent, et l'autre extrémité (5) du corps d'enroulement (1) forme une douille de raccordement ayant la forme d'une couronne et présentant plusieurs encoches (6) pour recevoir la sortie d'un flacon pulvérisateur contenant l'agent de traitement capillaire, le moyen de retenue (4, 14) pouvant être fixé d'un côté dans les encoches (6).

2. Bigoudi selon la revendication 1, caractérisé en ce que le corps d'enroulement tubulaire présente des anneaux de renfort circulaires (7).

3. Bigoudi selon l'une des revendications précédentes, caractérisé en ce que les deux extrémités (2, 5) du corps d'enroulement (1) ont un diamètre agrandi sur la périphérie duquel des rainures (15) sont formées pour améliorer la manipulation.

4. Bigoudi selon l'une des revendications précédentes, caractérisée en ce que l'extrémité fermée (2) du corps d'enroulement (1) présente une partie de forme sphérique pour recevoir l'oeillet de la bande de serrage (4), qui peut aussi être utilisée pour l'accrochage d'un étrier de serrage (14).

5. Bigoudi selon l'une des revendications précédentes, caractérisée en ce que l'extrémité ouverte (5) en forme de couronne possède un diamètre intérieur plus grand que le diamètre intérieur du corps d'enroulement tubulaire (1).

6. Bigoudi selon l'une des revendications précédentes, caractérisé en ce que la paroi en forme de grille du bigoudi est entourée en totalité ou en partie de crochets en nylon, ou d'une bande à bouclettes ou à champignons (10) d'une grande perméabilité à l'air.

7. Bigoudi selon l'une des revendications précédentes, caractérisé en ce qu'à ses extrémités (13), la paroi en forme de grille est fermée sur sa périphérie.

8. Bigoudi selon l'une des revendications précédentes, caractérisé en ce que l'intérieur du bigoudi tubulaire est entièrement ou partiellement rempli d'une matière absorbante.
